# EUROPÄISCHE PATENTSCHRIFT

(11) **EP 2 329 896 B1**
(45) Veröffentlichungstag und Bekanntmachung des Hinweises auf die Patenterteilung: **08.02.2012**
(21) Anmeldenummer: 09306178.6
(22) Anmeldetag: 04.12.2009
(51) Int. Cl.: B21D 15/04, F16D 27/00

(54) **Vorrichtung zum kontinuierlichen Wellen eines metallischen Rohres**
Device for continuous corrugation of a metallic tube
Dispositif d'enroulement continu d'un tuyau métallique

(43) Veröffentlichungstag der Anmeldung: 08.06.2011
(73) Patentinhaber: Nexans, 75008 Paris (FR)
(72) Erfinder: Unger, Wilhelm, 32457 Porta Westfalica (DE); Zummach, Volker, 31061 Alfeld (DE); Theune, Claus Friedrich, 30982 Pattensen (DE)
(74) Vertreter: Döring, Roger

(56) Entgegenhaltungen:
- EP-A1- 1 084 774
- DE-A1- 4 137 275
- DE-B1- 1 652 990
- FR-A- 1 321 153
- GB-A- 2 163 373
- US-A- 3 451 242

## Beschreibung

Die Erfindung bezieht sich auf eine Vorrichtung zum kontinuierlichen Wellen eines metallischen Rohres, welche eine um das zunächst glatte Rohr herum drehbare Werkzeugaufnahme mit einem außermittig zum Rohr gelagerten Werkzeug, das beim Betrieb der Vorrichtung eine quer zur Längsrichtung des Rohres verlaufende Wellung in dasselbe eindrückt, und eine Abzugseinrichtung zum Bewegen des Rohres in seiner Längsrichtung aufweist, bei welcher an der Werkzeugaufnahme eine in Abzugsrichtung von derselben abstehende erste Hohlwelle befestigt ist, welche das Rohr nach dem Wellvorgang umschließt und zusammen mit der Werkzeugaufnahme durch einen Elektromotor um ihre Achse drehbar ist, und in welcher die Einheit aus werkzeugaufnahme und erster Hohlwelle in axialer Richtung verschiebbar gelagert ist (EP 1 084 774 B1).

Derartige Rohre sind wegen der Wellung einerseits gut biegbar und andererseits stabil gegenüber in radialer Richtung auf sie einwirkenden Kröften. Sie können zum Transport fluider Medien eingesetzt werden, aber auch als Mäntel oder Leiter für elektrische und/oder optische Kabel verwendet werden. Als dem Schutz einer Kabelseele dienender Mantel kann ein entsprechendes Rohr aus Stahl bestehen. Als Leiter wird es mit Vorteil in Hochfrequenzkabeln verwendet. Es besteht dann mit Vorteil aus Kupfer.

Bei der Vorrichtung nach der eingangs erwähnten EP 1 084 774 B1 bildet die an der Werkzeugaufnahme befestigte erste Hohlwelle gleichzeitig den Rotor des antreibenden Elektromotors, dessen Stator an Aufbauten der Vorrichtung angebracht ist. Im Betrieb der Vorrichtung wird somit die erste Hohlwelle als Teil des Elektromotor um ihre Achse gedreht. Dabei nimmt sie die mit ihr fest verbundene Werkzeugaufnahme mit, deren Werkzeug die Wellung in das kontinuierlich in seiner Achsrichtung durch die Werkzeugaufnahme hindurch bewegte Rohr eindrückt. Die Werkzeugaufnahme mit angeschlossener Hohlwelle sowie der Stator des Elektromotors sind in dieser bekannten Vorrichtung zu einer Einheit zusammengefaßt, die in axialer Richtung beweglich gelagert ist. Dadurch können Abweichungen des Wellers von einer vorgegebenen Mittellage ausgeglichen werden, die während der kontinuierlichen Fertigung auftreten können. Das Gewicht der beschriebenen Einheit ist relativ hoch, so daß für eine leichte Verschiebbarkeit derselben ein relativ hoher Aufwand erforderlich ist.

Der Erfindung liegt die Aufgabe zugrunde, die eingangs geschilderte Vorrichtung einfacher und leichter zu gestalten, wobei für die Umdrehung der Werkzeugaufnahme höhere Drehzahlen erreichbar sein sollen.

Diese Aufgabe wird gemäß der Erfindung dadurch gelöst,
- daß um das der Werkzeugaufnahme abgewandte Ende der ersten Hohlwelle koaxial und mit Abstand zu derselben eine zweite Hohlwelle angeordnet ist, die um ihre Achse drehbar gelagert und durch den Elektromotor antreibbar ist, und
- daß zur Kraftübertragung zwischen der ersten Hohlwelle und der zweiten Hohlwelle eine aus zwei konzentrisch zueinander angeordneten, ringförmigen Dauermagneten, einem ersten Dauermagnet und einem zweiten Dauermagnet, bestehende Magnetkupplung angebracht ist, die durch einen Luftspalt voneinander getrennt sind und von denen der erste Dauermagnet außen an der ersten Hohlwelle und der zweite Dauermagnet innen an der zweiten Hohlwelle befestigt ist.

In dieser Vorrichtung sind der antreibende Elektromotor einerseits und die um ihre Achse zu drehende Einheit aus Werkzeugaufnahme und angeschlossener erster Hohlwelle andererseits mechanisch entkoppelt. Zum Ausgleich von Toleranzen im Fertigungsprozeß müssen daher nur die Werkzeugaufnahme und die mit demselben verbundene erste Hohlwelle axial verschiebbar angeordnet sein. Das bedeutet nicht nur ein erheblich vermindertes Gewicht für die zu verschiebenden Teile, sondern auch einen vereinfachton Aufbau der Vorrichtung. Der antreibende Elektromotor kann fest und unverrückbar in der Vorrichtung montiert werden. Mögliche axiale Bewegungen von Werkzeugaufnahme und erster Hohlwelle werden ohne Rückwirkungen auf den Elektromotor durch die zwischen erster Hohlwelle und zweiter Hohlwelle angeordnete Magnetkupplung ausgeglichen. Da insgesamt weniger Teile zu verschieben sind und die Lagerung der ersten Hohlwelle zusammen mit derselben verschoben wird, können Lager mit höherer zulässiger Drehzahl eingesetzt werden. Dadurch kann die Drehzahl der ersten Hohlwelle zusammen mit der Werkzeugaufnahme erhöht werden.

Ein Ausführungsbeispiel des Erfindungsgegenstandes ist in den Zeichnungen dargestellt.

Es zeigen:
Fig. 1 in schematischer Darstellung eine Vorrichtung zur Wellung eines metallischen Rohres.
Fig. 2 die in der Vorrichtung nach Fig. 1 eingesetzte Vorrichtung zum Wellen des Rohres in vergrößerter Darstellung.
Fig. 3 eine Einzelheit aus Fig. 2 im Schnitt in weiter vergrößerter Darstellung.

In der folgenden Beschreibung wird von einem glatten metallischen Rohr für den Wellvorgang ausgegangen, dos beispielsweise aus Stahl, Kupfer oder Aluminium bestehen kann. Wie das Rohr hergestellt wurde, ist von untergeordneter Bedeutung. Es kann beispielsweise aus einem Metallband zu einem Schlitzrohr geformt sein, dessen in Längsrichtung verlaufender Schlitz durch Schweißen verschlossen ist, so wie es beispielsweise in der eingangs erwähnten EP 1 084 774 B1 beschrieben ist.

Gemäß Fig. 1 wird ein glattes Rohr 1 mittels einer nur durch ein Kästchen angedeuteten Abzugseinrichtung 2 in Richtung des Pfeiles 3 in seiner Längsrichtung bewegt und dabei durch eine Vorrichtung 4 bewegt, in welcher eine quer zur Längsrichtung des glatten Rohres 1 verlaufende Wellung in dasselbe eingedrückt wird. Das aus der Vorrichtung 4 austretende und von der Abzugseinrichtung 2 bewegte gewellte Rohr 5 kann auf eine Spule 6 aufgewickelt werden. Als Abzugseinrichtung 2 kann jede bekannte Abzugseinrichtung eingesetzt werden, beispielsweise ein Raupenabzug oder ein Spannzangenabzug, wie er in der eingangs erwähnten EP 1 084 774 B 1 beschrieben ist. Die Wellung des Rohres 5 kann wendelförmig oder ringförmig ausgeführt sein.

Der Aufbau der Vorrichtung 4 geht in vergrößerter Darstellung beispielsweise aus Fig. 2 hervor:

Die Vorrichtung 4 weist einen Rahmen 7 auf, der beispielsweise mittels einer nicht mit dargestellten Zylinderrollen- oder Linearführung innerhalb eines Gestells 8 in Richtung des Doppelpfeils 9 verschiebbar ist. An dem Rahmen 7 sind zwei Lagerstellen 10 und 11 angebracht, die beispielsweise als Wälzlager ausgeführt sind. An den beiden Lagestellen 10 und 1 ist eine erste Hohlwelle 12 um ihre Achse drehbar gelagert.

Die erste Hohlwelle 12 ist an ihrem einen axialen Ende fest mit einer Werkzeugaufnahme 13 verbunden, welche ein außermittig zum Rohr 1 gelagertes Werkzeug 14 hat, das im Betrieb der Vorrichtung im kontinuierlichen Durchlauf eine Wellung in das Rohr 1 eindrückt. In Abzugsrichtung (Pfeil 3 in Fig. 1) liegt hinter dem Werkzeug 14 das gewellte Rohr 5 vor. Bei dem Wellvorgang möglicherweise auftretende Toleranzen werden durch die axiale Beweglichkeit des Rahmens 7 ausgeglichen, mit dem zusammen nur die erste Hohlwelle 12 und die Werkzeugaufnahme 13 bewegt werden.

An dem der Werkzeugaufnahme 13 abgewandten axialen Ende der ersten Hohlwelle 12 ist ein dasselbe umgebender erster, ringförmiger Dauermagnet 15 fest angebracht. Über diesem Ende der ersten Hohlwelle 12 ist eine zweite Hohlwelle 16 angeordnet, die konzentrisch zu der ersten Hohlwelle 12 um ihre Achse drehbar gelagert ist. Dazu sind am Gestell 8 der Vorrichtung 4 zwei Lagerstellen 17 und 18 angebracht, die wieder als Wälzlager ausgeführt sein können. In Höhe des ersten Dauermagnets 15 ist innerhalb der zweiten Hohlwelle 16 ein zweiter, ringförmiger Dauermagnet 19 befestigt, der den ersten Dauermagnet 15 rundum umgibt und in Montageposition durch einen Luftspalt 20 von demselben getrennt ist. Das geht so aus der vergrößerten Darstellung in Fig. 3 hervor, welche schematisch einen Schnitt durch die von den Dauermagneten 15 und 19 gebildete Magnetkupplung wiedergibt. Die zweite Hohlwelle 16 ist beispielsweise mittels eines Keilriemens mit einem nicht mit dargestellten Elektromotor verbunden, durch welchen sie wöhrend des Betriebes der Vorrichtung 4 um ihre Achse gedreht wird.

Die sich um ihre Achse drehende zweite Hohlwelle 16 nimmt über die von den beiden Dauermagneten 15 und 19 gebildete Magnetkupplung die erste Hohlwelle 12 mit, die zusammen mit der Werkzeugaufnahme 13 mit der gleichen Umdrehungszahl wie die zweite Hohlwelle 16 um ihre Achse und damit um das glatte Rohr 1 gedreht wird. Der die beiden Hohlwellen 12 und 16 antreibende Elektromotor ist durch die Magnetkupplung mechanisch von der ersten Hohlwelle 12 und damit von der Werkzeugaufnahme 13 entkoppelt. Die durch den beweglich gelagerten Rahmen 7 möglichen axialen Bewegungen der ersten Hohlwelle 12 einschließlich Werkzeugaufnahme 13 werden daher nicht auf die zweite Hohlwelle 16 und den Elektromotor übertragen.

Die beiden Dauermagnete 15 und 19 sind mit Vorteil in axialer Richtung unterschiedlich breit, damit ihre Lage relativ zueinander stabil ist. Sie bauen dadurch aber auch in dem nur kleinen, zur Verschiebung der ersten Hohlwelle 12 erforderlichen Bereich praktisch keine in axialer Richtung wirkenden Kräfte auf, so daß die axiale Beweglichkeit der ersten Hohlwelle 12 nicht behindert wird. In diesem Sinne ist im dargestellten Ausführungsbeispiel der erste Dauermagnet 15 in axialer Richtung kürzer bzw. schmaler als der zweite Dauermagnet 19. Es könnte aber auch der erste Dauermagnet 15 breiter als der zweite Dauermagnet 19 ausgeführt sein.

## Patentansprüche

1. vorrichtung zum kontinuierlichen Wellen eines metallischen Rohres (1), welche eine um das zunächst glatte Rohr (1) herum drehbare Werkzeugaufnahme (13) mit einem außermittig zum Rohr (1) gelagerten Werkzeug (14), das beim Betrieb der Vorrichtung eine quer zur Längsrichtung des Rohres (1) verlaufende Wellung in dasselbe eindrückt und eine Abzugseinrichtung zum Bewegen des Rohres (1) in seiner Längsrichtung aufweist. bei welcher an der Werkzeugaufnahme (13) eine in Abzugsrichtung von derselben abstehende erste Hohlwelle befestigt ist, welche das Rohr (1) nach dem Wellvorgang umschlieβt und zusammen mit der Werkzeugaufnahme (13) durch einen Elektromotor um ihre Achse drehbar ist, und in welcher die Einheit aus Werkzeugaufnahme (13) und erster Hohlwelle in axialer Richtung verschiebbar gelagert ist, **dadurch gekennzeichnet,**
- **daß** um das der Werkzeugaufnahme (13) abgewandte Ende der ersten Hohlwelle (12) koaxial und mit Abstand zu derselben eine zweite Hohlwelle (16) angeordnet ist, die um ihre Achse drehbar gelagert und durch den Elektromotor antreibbar ist, und
- **daß** zur Kraftübertragung zwischen der ersten Hohlwelle (12) und der zweiten Hohlwelle (16) eine aus zwei konzentrisch zueinander angeordneten, ringförmigen Dauermagneten, einem ersten Dauermagnet (15) und einem zweiten Dauermagnet (19), bestehende Magnetkupplung angebracht ist, die durch einen Luftspalt voneinander getrennt sind und von denen der erste Dauermagnet (15) außen an der ersten Hohlwelle (12) und der zweite Dauermagnet (19) innen an der zweiten Hohlwelle (16) befestigt ist.

2. Vorrichtung nach Anspruch 1, **dadurch gekennzeichnet, daß** die beiden Dauermagnete (15, 19) in axialer Richtung unterschiedlich breit sind.

## Claims

1. Apparatus for continuous corrugating of a metallic tube (1), which apparatus has a toolholder(13), which can rotate about the initially smooth tube and has a tool (14) which is mounted eccentrically with respect to the tube and forces a corrugation into the tube during operation of the apparatus, which corrugation runs transversely with respect to the longitudinal direction of the tube, and which apparatus has a withdrawal device for movement of the tube in its longitudinal direction, in which a first hollow shaft is attached to the tool holder (13), projects in the pulling-off direction from it, surrounds the tub after the corrugation process and canbe rotated about its axis together with the tool holder (13) by an electric motor, and in which the unit comprising the tool holder (13) and the first hollow shaftismounted such that it can move in the axial direction, **characterized in**
- **that** a second hollow shaft (16) is arrange data distance from the first hollow shaft(12)and coaxially about the end, facing a way from the tool holder (13), of the first hollow shaft (12), which second hollow shaft (16) is mounted such that it can rotate about its axis and canbe driven by the electric motor, and
- **that**, in order to transmit force between the first hollow shaft (12) and the second hollow shaft (16), a magnetic coupling is fitted, which consists of two annular permanent magnets, which are arranged concentrically with respect to one another, a first permanent magnet (15) and a second permanent magnet (19), which permanent magnets are separated from one another by an air gap, and of which the first permanent magnet (15) is attached on the outside to the first hollow shaft(12) and the second permanent magnet (19) is attached on the inside to the se c o nd hollow shaft (16).

2. Apparatus according to claim 1, **characterized in that** the two permanent magnets (15,19) have different widths in the axial direction.

## Revendications

1. Dispositif pour l'ondulation continue d'un tube métallique (1), qui présente un logement d'outil (13) pouvant tourner autour du tube (1) initiale ment lisse avec un outil (14) monté de façon décentrée par rapport au tube (1) qui, pendant le fonctionnement du dispositif, imprime dans ce tube une ondulation s'étendant transversalement à la direction longitudinale du tube (1) et un dispositif d'extraction pour déplacer le tube (1) dans sa direction longitudinale, dans lequel un premier arbre creux saillant du logement d'outil dans la direction d'extraction est fixé au logement d'outil (13) et entoure le tube (1) après l'opération d'ondulation et peut tourner autour de son axe en même temps que le logement d'outil (13) au moyen d'un moteurélectrique, et dans lequel l'unité composée du logement d'outil (13) et du premier arbre creux est montée de façon déplaçable en direction axiale, **caractérisé en ce que**
- un deuxième arbre creux (16) est disposé autourde l'extrémité du premier arbre creux (12) située à l'opposé du logement d'outil (13), coaxialement et à distance de celui-ci, qui est monté de façon rotative autour de son axe et peut être entraîné parle moteur électrique, et
- un accouplement magnétique, composé de deux aimants permanents annulaires disposés concentriquement l'un à l'autre, un premier aimant permanent (15) et un deuxième aimant permanent (19), est disposé entre le premier arbre creux (12) et le deuxième arbre creux (16) pour la transmission de force, aimants permanents qui sont espacés l'un de l'autre par un entrefer et dont le premier aimant permanent (15) est fixé extérieurement sur le premier arbre creux (12) et le deuxième aimant permanent (19) est fixé intérieurement sur le deuxième arbre creux(16).

2. Dispositif selon la revendication 1, **caractérisé en ce que** les deux aimants permanents (15, 19) présentent une largeur différente en direction axiale.
